# FASCICULE DE BREVET EUROPEEN

(11) **EP 0 581 675 B1**
(45) Date de publication et mention de la délivrance du brevet: **19.03.1997**
(21) Numéro de dépôt: 93401956.3
(22) Date de dépôt: 27.07.1993
(51) Int. Cl.: E01F 13/00

(54) **Agencement à dispositif pivotant entre deux positions, tel qu'un agencement de barrière pivotant entre une position d'interdiction de l'accès à une zone réservée et une position de dégagement de l'accès**
Anordnung einer zwischen zwei Lagen schwenkbaren Vorrichtung, zum Beispiel eine Schranke, die zwischen einer den Zugang zu einem Gebiet versperrenden Lage und einer diesen Zugang freigebenden Lage verschwenkbar ist
Means with pivoting member like a barrier for allowing or blocking access to a reserved area

(30) Priorité: 28.07.1992 FR 9209305
(43) Date de publication de la demande: 02.02.1994
(73) Titulaire: Le Faucheur, Joel Roger, 91150 Abbeville la Rivière (FR); Kerjan, Annie Claude, 91150 Ableville la Rivière (FR)
(72) Inventeur: Le Faucheur, Joel Roger, 91150 Ableville la Rivière (FR)

(56) Documents cités:
- EP-A- 0 274 352
- FR-A- 2 124 197

## Description

L'invention concerne un agencement à dispositif pivotant entre deux positions, tel qu'un agencement de barrière pivotant entre une position d'interdiction de l'accès à une zone réservée et une position de dégagement de l'accès, notamment agencement de barrière de parking pour véhicule automobile, du type décrit dans le préambule de la revendication 1.

Un agencement de barrière de ce type est connu par le document EP-0 274 352. Il présente l'inconvénient majeur que le dispositif d'entraînement présente une structure complexe et encombrante comportant par exemple une tige filetée entraînée en rotation par un moteur électrique et engrènant un écrou non rotatif qui, sous l'effet de la rotation de la tige, effectue un mouvement axial rectiligne de va-et-vient, qui provoque le pivotement de la barrière, par l'intermédiaire d'une tringle articulée à l'écrou et au dispositif de barrière.

La présente invention a pour objectif de proposer un agencement qui remédie aux inconvénients de l'état de la technique.

Pour atteindre ce but, l'agencement selon l'invention comprend les caractéristiques énoncées dans la partie caractérisante de la revendication 1.

D'autres caractéristiques avantageuses sont décrites dans des revendications dépendantes.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention et dans lesquels :
La figure 1 est une vue en perspective de l'agencement de barrière selon l'invention, qui montre le boîtier et le dispositif de barrière ;
La figure 2 est une vue de dessus de l'agencement de barrière selon l'invention, le boîtier étant ouvert et le dispositif de barrière occupant sa position escamotée ;
La figure 3 est une vue en coupe le long de la ligne III-III de la figure 2;
La figure 4 est une vue similaire à la figure 3, mais montrant le dispositif de barrière dans sa position relevée ;
La figure 5 donne l'organigramme de la logique de commande de l'agencement de barrière selon l'invention.

L'invention sera décrite ci-après, à titre d'exemple, dans son application à un agencement de barrière pour zone de parking pour véhicule automobile.

La figure 1 montre que l'agencement de barrière selon l'invention se présente sous forme d'un boîtier plat parallélépipédique A comportant un couvercle 1 et une plaque de fond 2 et auquel est articulé un dispositif de barrière B. Le boîtier est implanté dans le sol de la zone de parking, la surface supérieure étant dégagée et au niveau du sol.

Comme il ressort des figures 2 à 4, le dispositif de barrière est réalisé sous forme d'un arceau qui est monté pivotant, à l'aide d'un axe 3 constituant un premier dispositif pivot, dans des paliers 4 fixés sur la plaque de fond 2, de façon à être pivotants entre une position escamotée dans le sol et une position de barrage dans laquelle il bloque l'accès à une zone de parking réservé. L'axe 3 de l'arceau B comporte dans sa partie axialement médiane une partie cylindrique excentrée 5 qui constitue une came d'actionnement en pivotement de l'arceau.

L'agencement comporte aussi un dispositif d'entraînement en pivotement de l'arceau, qui comporte essentiellement un levier à deux bras 6 de longueurs différentes qui s'étend longitudinalement dans le boîtier. Ce levier comporte un premier bras plus court 7 qui coopère avec l'excentrique 5 de l'axe de pivotement de l'arceau B et un bras long 8 dont l'extrémité porte un dispositif à galets 9 dont les deux galets 10 sont montés sur un axe commun perpendiculaire au sens longitudinal de levier, de part et d'autre de celui-ci. Les galets sont en contact de roulement avec une surface de rample inclinée 12 monté sur le fond 2 qui présente un angle d'inclinaison a par rapport à une ligne perpendiculaire au fond du boîtier 2, qui est relativement faible. Cette surface de rampe est inclinée faiblement dans le sens inverse dans sa zone proche de fond pour produire un effet de blocage du levier lorsque celui-ci occupe sa position enfoncée représentée à la figure 4.

Le levier 6 comporte un dispositif pivot 13 constituant un deuxième dispositif pivot, qui, dans l'exemple représenté, comporte deux galets 14 montés rotatifs sur un même axe perpendiculaire à l'axe du levier et situés de part et d'autre de ce dernier. La position axiale du dispositif pivot 13 est fixe sur le levier 6 car il détermine les deux bras 7 et 8 du levier. Ce dernier prend appui sur la surface supérieure de fond du boîtier 2 par l'intermédiaire de ces galets 14. La position axiale du dispositif pivot 13 est variable en position axiale sur le levier 6, due à un évidement oblong 16 pratiqué dans le levier et dans lequel l'axe des deux galets 14 est déplaçable et arrêtable à l'aide de tout moyen connu approprié. Le bras court 7 du levier 6 porte sur sa surface supérieure d'appui de l'excentrique 5 de l'axe de pivotement 3 de l'arceau B un épaulement 19 formé par la face frontale d'une pièce rapportée 20 dont la position axiale sur le bras de levier 7 est réglable grâce à un évidement axial oblong 21 pratiqué dans la pièce 20, traversé par une vis de solidarisation par serrage 22.

Le dispositif d'actionnement du levier 6 comprend essentiellement, dans l'exemple de réalisation représenté, un moteur 25 à arbre rotatif 26. Sur l'extrémité libre de ce dernier est monté solidaire en rotation à une de ses extrémités, un bras radial 27 dont l'extrémité libre porte un tourillon sur lequel est monté librement en rotation un galet 28 qui s'étend parallèlement à l'axe 26 et vient en appui sur la surface supérieure de l'extrémité du bras long 8 du levier 6, dans la partie proche de la rampe 12.

Pour compléter la description de l'agencement de barrière selon l'invention, on constate qu'on peut prévoir sur le bras long 8 du levier 6 des contrepoids indiqués schématiquement en 30 qui sont adaptés pour que la force d'actionnement du levier 6 en vue de son pivotement puisse être très faible. Pour pouvoir ajuster l'ensemble à son état d'équilibre, la position axiale du contrepoids 30 pourrait être réglable sur le bras de levier 8.

Le dispositif d'alimentation en énergie électrique est enfermé dans le boîtier et comporte avantageusement une batterie rechargeable, schématiquement indiquée en 31 et un capteur d'énergie solaire indiqué en 32 sur la figure 1.

L'agencement de barrière de parking selon l'invention peut être télécommandé, par exemple à l'aide d'une télécommande radio à distance. Le dispositif électrique comporte à cette fin un récepteur (non représenté) qui est également alimenté en énergie électrique à partir du capteur solaire de façon à être en service par exemple une seconde sur trois. A cette fin il pourrait être alimenté en énergie électrique pendant une seconde tous les trois secondes. L'énergie produite par le capteur solaire pendant les trois secondes où le récepteur est hors service, pourrait être utilisée pour recharger la batterie constituant la source d'énergie électrique du moteur 25.

Le circuit d'alimentation en énergie électrique du moteur comporte un fusible à deux états stables, qui est connu en soi et fonctionne comme un interrupteur qui est fermé à l'état de fonctionnement normal du moteur et s'ouvre lorsque le courant d'excitation du moteur dépasse une valeur de seuil prédéterminée. Cette valeur de seuil est détectable sous forme d'un échauffement au-delà d'une température prédéterminée produite par le courant d'excitation du moteur. Un tel échauffement avec interruption du circuit d'alimentation en énergie électrique du moteur se produira lorsque l'arceau, lors de son mouvement de pivotement, rencontre un obstacle lui opposant une force de réaction dépassant une valeur prédéterminée. Le fusible bi-stable, qui vient d'être décrit et est monté dans le circuit d'alimentation en énergie du moteur 25 accomplit en outre la fonction de butée de fin de course du moteur. En effet, lorsque le levier occupe la position représentée à la figure 4, le mouvement angulaire de l'arbre rotatif 26 du moteur 25 s'arrête, ce que le moteur 25 détecte sous forme d'un couple de réaction dépassant la valeur de seuil prédéterminée sus-mentionnée et ce qui provoque l'ouverture du fusible interrupteur. Comme le montre la figure 3, lorsque l'arceau occupe sa position escamotée, le galet 28 du dispositif d'actionnement du levier porte contre la surface interne du boîtier. Ainsi lorsque le levier 6 revient à partir de sa position de relèvement de l'arceau (figure 4) dans la position escamotée, le mouvement angulaire de l'arbre 26 du moteur 25 est arrêté lorsque le galet 28 vient en appui contre la surface interne du boîtier, ce qui provoque à nouveau l'ouverture du fusible interrupteur en raison de l'échauffement dû à l'augmentation du couple de réaction qu'oppose le couvercle au mouvement angulaire de l'arbre de sortie 26 du moteur.

On décrira ci-après brièvement le fonctionnement de l'agencement de barrière selon l'invention, qui vient d'être décrit et est représenté aux figures qui dans son principe ressort déjà de ce qui précède.

Lorsque le conducteur du véhicule automobile, qui est autorisé à stationner son véhicule sur l'aire de parking qu'équipe l'agencement selon l'invention, s'approche de cette zone, il émet à l'aide de son appareil de télécommande un signal dont la durée doit être suffisamment longue pour coïncider avec une période pendant laquelle le récepteur est alimenté en énergie à partir du capteur solaire. Etant donné que dans l'exemple représenté le récepteur est alimenté pendant une seconde sur trois, le conducteur est sûr que le récepteur reçoit le signal émis par l'appareil de télécommande si la durée d'actionnement de cet appareil dépasse la durée de quatre secondes. En réponse à la réception de ce signal de télécommande, le récepteur produit un signal entraînant l'alimentation en énergie électrique du moteur à partir de la batterie. Le moteur sera ainsi alimenté en énergie pour qu'il puisse provoquer le pivotement du levier 6 de sa position de relèvement de l'arceau, représenté à la figure 4 dans la position indiquée à la figure 3 dans laquelle l'arceau dégage l'accès à l'aire de parking. Comme il a été décrit plus haut, dans cette position le fusible interrupteur ouvre le circuit d'alimentation du moteur. Si après le refroidissement le fusible interrupteur ferme à nouveau le circuit d'alimentation, l'alimentation du moteur n'est pas reprise sans nouveau signal préalable en provenance du récepteur. Le même cycle d'opération lorsque le conducteur autorisé souhaite plus tard de commander le relèvement de l'arceau de barrière, il actionnera le mouvement de pivotement approprié s'effectuera à la suite d'un signal de télécommande approprié jusqu'à l'ouverture du circuit d'excitation du moteur quand le levier atteint la position représentée à la figure 4. Le levier est bloqué dans cette position par l'action concomittante de la partie de verrouillage 17 de la rampe 12 et l'arrêt de l'arbre moteur dans la position angulaire de fin de course.

Si pendant un mouvement de pivotement l'arceau rencontre un obstacle sur sa course, il est arrêté immédiatement dans sa position de pivotement sous l'effet du fusible interrupteur. En réponse à un nouveau signal de télécommande, le moteur tentera de ramener l'arceau dans la position de départ. Si pendant ce mouvement l'arceau est opposé à un autre obstacle, il s'arrête immédiatement et un nouveau signal de télécommande tentera de ramener l'arceau dans la position visée initialement. Si l'obstacle initial est toujours présent ou si au cours de cette course un autre obstacle s'oppose à l'arceau, il en résulte à nouveau l'arrêt immédiat du mouvement de pivotement de l'arceau. L'organigramme de la figure 5 illustre ce qui vient d'être décrit et la logique de commande du dispositif électrique de l'agencement selon l'invention, qui en est la cause.

Après la description de la structure de l'agencement de barrière selon l'invention, de son fonctionnement et, à travers celui-ci, du circuit de commande de l'agencement, on comprend aisément les avantages que procure la présente invention. Ces avantages résident notamment dans la structure très simple et extrêmement peu encombrante de cet agencement. En raison de la composante de déplacement axial du levier, qui se superpose au mouvement de pivotement, l'angle de pivotement peut être maintenu à une valeur relativement faible, ce qui réduit la hauteur du boîtier à une valeur très limitée. L'utilisation du levier, le cas échéant équipée d'un contrepoids, permet de réduire à une valeur relativement faible la force nécessaire pour l'actionnement en pivotement du levier. En raison de ce fait, le moteur consomme peu d'énergie et l'agencement peut être entièrement autonome, lorsque l'on ajoute le capteur d'énergie solaire. Grâce à l'utilisation du fusible interrupteur à deux états, l'agencement selon l'invention ne nécessite pas de moyens de butée de fin de course particulières et d'arrêt spécifique en cas d'obstacle. Toutes ces fonctions sont accomplies par ce fusible interrupteur monté dans le circuit d'alimentation du moteur.

Bien entendu de diverses modifications peuvent être apportées à l'agencement qui vient d'être décrit et est représenté. Ainsi le moteur électrique pourrait être remplacé par tout autre dispositif d'actionnement approprié, tel que par exemple un électro-aimant par exemple à solénoïde à deux positions stables. On comprend aisément que l'agencement peut également fonctionner sur commande manuelle, en cas d'absence ou défaillance du dispositif d'actionnement moteur.

Pour faire en sorte que l'arceau, dans sa position relevée, s'efface lorsqu'une force supérieure à un seuil prédéterminé agit sur celui-ci, on pourrait relier l'arceau à chaque extrémité de ces bras pivotants à l'axe 3 à l'aide d'une goupille auto-séquante dont le diamètre sera dimensionné en fonction de ce seuil.

L'invention est applicable de façon générale à tous les agencements comportant un levier et dispositif pivotant. Par exemple l'invention est applicable à des agencements de type monte-charge comportant un dispositif tel qu'une plate-forme qui est amenée à se déplacer entre une position abaissée et une position relevée. Dans ce cas, la plate-forme sera articulée à l'extrémité libre du dispositif à bras pivotant B et à ce dernier sera associé un deuxième bras ou dispositif pivotant parallèle qui forme avec le premier un parallélogramme assurant que la plate-forme exécute un mouvement en translation. L'invention pourrait aussi être appliquée à une benne de camion.

## Revendications

1. Agencement à dispositif pivotant entre deux positions, tel qu'un agencement de barrière pivotant entre une position d'interdiction de l'accès à une zone réservée et une position de dégagement de l'accès, notamment agencement de barrière de parking pour véhicule automobile, du type comprenant un dispositif de barrière à bras pivotant autour d'un premier dispositif pivot (3) comportant au moins un bras (8) et avantageusement un dispositif à deux bras en forme d'arceau (B), un dispositif d'entraînement en pivotement dudit dispositif de barrière et des moyens d'actionnement de ce dispositif d'entraînement, caractérisé en ce que le dispositif d'entraînement comporte un levier (6) à deux bras (7, 8) de longueurs différentes, qui est monté pivotant autour d'un deuxième dispositif pivot (13), le bras le plus court (7) est relié au dispositif de barrière (B) pour faire pivoter celui-ci lorsque le levier (6) pivote autour dudit dispositif de pivot (13), et en ce que le dispositif d'actionnement agit sur l'extrémité du bras le plus long (8).

2. Agencement de barrière selon la revendication 1, caractérisé en ce que le dispositif d'entraînement comporte des moyens (12) pour impartir au levier à deux bras (6) une composante de mouvement axial en direction de l'axe de pivotement (3) du dispositif de barrière (B), qui se superpose au mouvement du pivotement du levier (6), de façon que le pivotement du dispositif de barrière vers sa position relevée d'interdiction s'effectue tout d'abord principalement sous l'effet de pivotement du levier et ensuite sous l'effet dudit mouvement axial de celui-ci.

3. Agencement de barrière selon la revendication 2, caractérisé en ce que le dispositif de barrière (B) comporte au niveau du premier dispositif pivot (3) un organe (5) formant came sur lequel agit l'extrémité du bras court (7) du levier (6) d'entraînement en pivotement, et le deuxième dispositif pivot (13) est réalisé sous forme d'un dispositif prenant appui sur une surface fixe (2) par une zone de contact avantageusement linéaire et perpendiculaire à l'axe du levier (6), cette zone de contact étant déplaçable sur la surface de support, dans la direction axiale du levier.

4. Agencement de barrière selon la revendication 3, caractérisé en ce que le deuxième dispositif pivot (13) comporte au moins un galet (14) dont l'axe s'étend perpendiculairement à la direction longitudinale du levier (6) et qui est en contact de roulement avec la surface de support (2).

5. Agencement de barrière selon l'une des revendications 2 à 4, caractérisé en ce que l'extrémité du bras long (8) du levier (6) est en appui sur une surface (12) inclinée par rapport à l'axe du levier de façon qu'un mouvement de pivotement de l'extrémité de ce bras dans le sens d'entraînement en pivotement du dispositif de barrière vers sa position relevé produise le déplacement axial précité du levier (6).

6. Agencement de barrière selon l'une des revendications précédentes, caractérisé en ce que le dispositif d'actionnement du levier (6) comporte un moteur électrique (25) pourvu d'un arbre rotatif (26) dont le mouvement angulaire provoque le pivotement du levier.

7. Agencement de barrière selon la revendication 6, caractérisé en ce que l'arbre (26) porte à son extrémité libre un galet (28) qui prend appui sur la surface supérieure du levier (6).

8. Agencement de barrière selon l'une des revendications 1 à 5, caractérisé en ce que le dispositif d'actionnement comporte un électro-aimant pourvu d'un solénoïde dont le déplacement provoque le pivotement du levier.

9. Agencement de barrière selon la revendication 5, caractérisé en ce que la surface inclinée (12) précitée comporte dans sa partie de position de fin de course d'entraînement du dispositif barrière (B) dans sa position relevée une zone (17) d'inclinaison inverse de verrouillage du dispositif de barrière dans cette position relevée.

10. Agencement de barrière selon l'une des revendications précédentes, en ce que le bras long (8) du levier (6) d'entraînement en pivotement du dispositif de barrière (B) porte un contrepoids (30) dont la position axiale sur le levier est réglable pour assurer un effet de compensation du poids du dispositif de barrière (B).

11. Agencement de barrière selon l'une des revendications précédentes, caractérisé en ce que le dispositif d'actionnement (25) du levier pivotant (6) comporte un moyen d'arrêt du mouvement de pivotement lorsque le dispositif de barrière rencontre un obstacle.

12. Agencement de barrière selon l'une des revendications précédentes, caractérisé en ce qu'il comporte un dispositif de commande à distance.

13. Agencement de barrière selon l'une des revendications précédentes, caractérisé en ce qu'il comporte un dispositif d'alimentation en énergie électrique du dispositif d'actionnement du levier (6), qui comporte une batterie (31) avantageusement rechargeable et des capteurs solaires (32), ce capteur constituant la source d'énergie électrique d'alimentation d'une partie des circuits électriques du dispositif d'actionnement et de recharge de ladite batterie.

14. Agencement de barrière selon les revendications 12 et 13, caractérisé en ce que les capteurs solaires constituent le dispositif d'alimentation en énergie notamment du récepteur des signaux de télécommande, le dispositif d'actionnement, lorsqu'il comporte des moyens électriques, étant alimenté en énergie électrique à partir de la batterie précitée.

## Patentansprüche

1. Anordnung mit einer Schwenkvorrichtung zwischen zwei Positionen, in der Art der Einrichtung einer Schwenkschranke zwischen einer Verbotsposition für die Zufahrt zu einer reservierten Zone und einer Position der Zufahrtsfreigabe, vor allem eine Schrankenvorrichtung von Kraftfahrzeugparkplätzen, in der Art einer Schrankenvorrichtung mit Schwenkarm um eine erste Drehachsenvorrichtung (3), mit zumindest einen Arm (8) und vorteilhafter noch eine Vorrichtung mit zwei Armen in Form eines Bogens (B), eine Antriebsvorrichtung durch Drehen der sogenannten Schrankenvorrichtung und Betätigungsmittel dieser Antriebsvorrichtung, gekennzeichnet dadurch, daß die Antriebsvorrichtung einen Hebel (6) mit zwei Armen (7, 8) von verschiedener Länge beinhaltet, welche um eine zweite Drehachsenvorrichtung (13) angebracht ist, der kürzere Arm (7) ist mit der Schrankenvorrichtung (B) verbunden, um diese zu schwenken, wenn sich der Hebel (6) um die genannte Drehachse (13) dreht, und dadurch, daß die Betätigungsvorrichtung auf das Ende des längeren Armes (8) wirkt.

2. Anordnung der Schranken lt. Anspruch 1, dadurch gekennzeichnet, daß die Antriebsvorrichtung über Mittel (12) verfügt, um dem zweiarmigen Hebel (6) eine axiale Bewegungskomponente in Richtung Drehachse (3) der Schrankenvorrichtung (B) zu geben, welche zur Drehbewegung des Hebels (6) auf die Weise hinzukommt, daß das Schwenken der Schrankenvorrichtung in ihrer hochgestellten Verbotsposition zuerst hauptsächlich durch den Dreheffekt des Hebels und anschließend durch die sogenannte Axialbewegung dieses verursacht wird.

3. Anordnung der Schranke lt. Anspruch 2, dadurch gekennzeichnet, daß die Schrankenvorrichtung (B) auf Ebene der ersten Drehachse (3) ein Bauteil (5) beinhaltet, welches eine Nocke bildet, auf welche der Endteil des kurzen Armes (7) des Antriebshebels (6) durch Drehen wirkt, und die zweite Drehachse (13) ist realisiert in der Form einer Vorrichtung, welche sich auf eine fixe Fläche (2) stützt, durch eine Kontaktzone, vorteilhaft linear und senkrecht zur Achse des Hebels (6), diese Kontaktzone ist auf der Trägerfläche in Axialrichtung des Hebels verschiebbar.

4. Anordnung der Schranke lt. Anspruch 3, dadurch gekennzeichnet, daß die zweite Drehachse (13) zumindest ein Wälzlager (14) beinhaltet, dessen Achse senkrecht zur longitudinalen Richtung des Hebels (6) verläuft und welche im Wälzkontakt mit der Trägerfläche (2) ist.

5. Anordnung der Schranke lt. einer der Ansprüche 2 bis 4, gekennzeichnet dadurch, daß das Ende des langen Armes (8) des Hebels (6) auf einer Oberfläche (12) aufliegt, die auf die Art im Verhältnis zur Achse des Hebels schräggestellt ist, daß eine Schwenkbewegung des Endes dieses Armes in Richtung der Schwenkführung des Schrankenvorrichtung in seine Hochposition die vorgenannte Axialverschiebung des Hebels (6) hervorruft.

6. Anordnung der Schranke lt. einer der vorstehenden Ansprüche, gekennzeichnet dadurch, daß die Betätigungsvorrichtung des Hebels (6) einen Elektromotor (25) beinhaltet, versehen mit einer Laufradwelle (26), deren Winkelbewegung das Drehen des Hebels hervorruft.

7. Anordnung der Schranke lt. Anspruch 6, gekennzeichnet dadurch, daß die Welle (26) an ihrem freien Ende ein Wälzlager (28) trägt, welches sich auf die obere Fläche des Hebels (6) stützt.

8. Anordnung der Schranke lt. einer der Ansprüche 1 bis 5, gekennzeichnet dadurch, daß die Betätigungsvorrichtung ein Elektromagnet enthält, versehen mit einem Solenoid, dessen Verschieben das Drehen des Hebels hervorruft.

9. Anordnung der Schranke lt. Anspruch 5, gekennzeichnet dadurch, daß die vorgenannte Schrägfläche (12) in ihrer Endphase des Antriebs der Schrankeneinrichtung (B) in ihrer hochgestellten Position eine Schrägzone (17) beinhaltet, welche entgegengesetzt ist zur Verriegelung der Schrankenvorrichtung in dieser Hochstellung.

10. Anordnung der Schranke lt. einer der vorstehenden Ansprüche, gekennzeichnet dadurch, daß der lange Arm (8) des Antriebshebels (6) beim Schwenken der Schrankenvorrichtung (B) ein Gegengewicht (30) trägt, dessen Axialposition auf den Hebel einstellbar ist, um einen Kompensiereffekt des Gewichtes der Schrankenvorrichtung (B) zu sichern.

11. Anordnung der Schranke lt. einer der vorstehenden Ansprüche, gekennzeichnet dadurch, daß die Betätigungsvorrichtung (25) des Schwenkhebels (6) einen Haltestop der Schwenkbewegung beinhaltet, wenn sich der Schrankenvorrichtung ein Hindernis stellt.

12. Anordnung der Schranke lt. einer der vorstehenden Ansprüche, gekennzeichnet dadurch, daß sie eine Fernbedienungsvorrichtung beinhaltet.

13. Anordnung der Schranke lt. einer der vorstehenden Ansprüche, gekennzeichnet dadurch, daß sie eine Vorrichtung zur Stromversorgung der Betätigungsvorrichtung des Hebels (6) beinhaltet, welche eine vorteilhaft aufladbare Batterie (31) und Sonnenkollektoren (32) beinhalten, diese Kollektoren sind die elektrische Energiequelle der Stromversorgung eines Teils des Netzes der Betätigungsvorrichtung und der Aufladung der Batterie.

14. Anordnung der Schranke lt. den Ansprüchen 12 und 13, gekennzeichnet dadurch, daß die Sonnenkollektoren die Energieversorgungseinrichtung darstellen, vor allem des Signalempfängers der Fernbedienung, der Betätigungsvorrichtung, wenn diese elektrische Einrichtungen beinhalten, und diese mit elektrischem Strom von der vorgenannten Batterie aus gespeist ist.

## Claims

1. An arrangement with a device pivoting between two positions such as a barrier arrangement pivoting between a position preventing the access to a reserved area and an access clearing position, in particular a barrier arrangement for a car parking place for an automotive vehicle, of the type comprising a barrier device with a pivoting arm (3) comprising at least one arm (8) and advantageously a device with two bow-shaped arms (B), a drive device for pivoting the said barrier device and means for actuating this drive device, wherein the improvement consists in that the drive device comprises a lever (6) with two arms (7, 8) of different lengths which is mounted for pivoting about a second pivot device (13), the short arm (7) being connected to the barrier device (B) for causing the latter to pivot when the lever (6) is pivoting about the said pivot device (13), and the actuating device acting upon the end of the long arm (8).

2. A barrier arrangement according to claim 1, wherein the drive device comprises means (12) for imparting to the two-arm lever (6) an axial motion component in the direction of the pivot axis (3) of the barrier device (B), which superposes itself upon the pivoting motion of the lever (6), so that the pivoting of the barrier device towards its raised access preventing position takes place at first mainly under the effect of the pivoting of the lever and then under the effect of the said axial motion of the latter.

3. A barrier arrangement according to claim 2, wherein the barrier device (B) comprises at its pivot axis (3) a cam-like member (5) upon which acts the end of the short arm (7) of the pivoting-inducing drive lever (6) and the second pivot device (13) is provided as a device bearing upon a stationary surface (2) through an advantageously linear contact zone perpendicular to the axis of the lever (6), this contact zone being displaceable on the support surface in the axial direction of the lever.

4. A barrier arrangement according to claim 3, wherein the second pivot device (13) comprises at least one roller (14) the axis of which extends at right angles to the longitudinal direction of the lever (6) and which is in rolling contact with the support surface (2).

5. A barrier arrangement according to claim 2 to 4, wherein the end of the long arm (8) of the lever (6) is bearing upon a surface (12) inclined with respect to the axis of the lever so that a pivoting motion of the end of this arm in the direction of pivoting-inducing drive of the barrier device towards its lifted position causes the aforesaid axial displacement of the lever (6).

6. A barrier arrangement according to one of the previous claims, wherein the lever actuating device (6) comprises an electric motor (25) provided with a rotary shaft (26) the angular motion of which causes the lever to pivot.

7. A barrier arrangement according to claim 6, wherein the shaft (26) carries at its free end a roller (28) which is bearing upon the top surface of the lever (6).

8. A barrier arrangement according to claim 1 to 5, wherein the actuating device comprises an electromagnet provided with a solenoid the displacement of which causes the lever to pivot.

9. A barrier arrangement according to claim 5, wherein the aforesaid inclined surface (12) comprises in its position of drive stroke end of the barrier device (B) in its raised position a reversely sloping zone (17) for the locking of the barrier device in this raised position

10. A barrier arrangement according to one of the previous claims, wherein the long arm (8) of the drive lever (6) for pivoting the barrier device (B) comprises a counterweight (30) the axial position of which on the lever is adjustable to provide a compensation effect to the weight of the barrier device (B).

11. A barrier arrangement according to one of the previous claims, wherein the device for actuating (25) the pivoting lever (6) comprises a means for stopping the pivoting motion when the barrier device encounters an obstacle.

12. A barrier device according to one of the previous claims, further comprising a remote-control device.

13. A barrier device according to one of the previous claims, further comprising a device for feeding the lever actuating device(6) with electrical energy, which comprises an advantageously rechargeable storage battery (31) and solar energy pick-up cells (32), this pick-up cell constituting the source of electrical energy feeding one portion of the electrical circuits of the actuating device and for recharging the said storage battery.

14. A barrier arrangement according to claims 12 and 13, wherein the solar power pick-up cells form the device for feeding in particular the remote-control signal receiver with energy, the actuating device, when it comprises electrical means, being supplied with electric energy from the aforesaid storage battery.
